# EUROPÄISCHE PATENTSCHRIFT

(11) **EP 0 863 976 B1**
(45) Veröffentlichungstag und Bekanntmachung des Hinweises auf die Patenterteilung: **23.05.2001**
(21) Anmeldenummer: 96938087.2
(22) Anmeldetag: 05.11.1996
(51) Int. Cl.: C11D 3/33, C11D 17/06

(54) **GLYCIN-N,N-DIESSIGSÄURE-DERIVATE ALS ORGANISCHE COBUILDER IN TEXTILWASCHMITTEL-FORMULIERUNGEN**
GLYCINE-N,N-DIACETIC ACID DERIVATIVES USED AS ORGANIC CO-BUILDERS IN TEXTILE WASHING-AGENT FORMULATIONS
DERIVES GLYCINE-N,N-ACIDE DIACETIQUE UTILISES COMME CO-ADJUVANTS ORGANIQUES DANS DES FORMULATIONS D'AGENTS DE LAVAGE DE TEXTILES

(30) Priorität: 18.11.1995 DE 19543162
(43) Veröffentlichungstag der Anmeldung: 16.09.1998
(73) Patentinhaber: BASF AKTIENGESELLSCHAFT, 67056 Ludwigshafen (DE)
(72) Erfinder: POTTHOFF-KARL, Birgit, D-67061 Ludwigshafen (DE); EHLE, Beate, D-67059 Ludwigshafen (DE); FUNHOFF, Angelika, D-68165 Mannheim (DE); KIESSLING, Dieter, D-67098 Bad Dürkheim (DE); BAUR, Richard, D-67112 Mutterstadt (DE); GREINDL, Thomas, D-94127 Neuburg (DE)
(86) Internationale Anmeldenummer: EP9604817
(87) Internationale Veröffentlichungsnummer: WO9719159

(56) Entgegenhaltungen:
- EP-A- 0 463 801
- DE-A- 3 340 164
- DE-A- 4 319 935
- DATABASE WPI Section Ch, Week 9419 Derwent Publications Ltd., London, GB; Class D25, AN 94-156882 XP002027611 & JP 06 100 884 A (LION CORP) , 12.April 1994
- DATABASE WPI Section Ch, Week 8108 Derwent Publications Ltd., London, GB; Class D25, AN 81-12519D XP002027612 & JP 55 160 099 A (KUREHA CHEM IND KK) , 13.Dezember 1980 in der Anmeldung erwähnt

## Beschreibung

Die vorliegende Erfindung betrifft eine feste phosphatfreie Textilwaschmittel-Formulierung aus anorganischen Buildern auf Silicat-, Alumosilicat - und/oder Carbonat-Basis, Glycin-N,N-diessigsäure-Derivaten als organische Cobuilder sowie anionischen und nichtionischen Tensiden.

Herkömmliche Pulverwaschmittel für Textilien enthalten große Mengen an schwer- oder unlöslichen Buildern (Gerüstsubstanzen) wie Zeolithen oder Silicaten, die notwendig sind, um ein hohes Primär- und Sekundärwaschvermögen zu erzielen. Durch diesen hohen Anteil an in der Waschflotte unlöslichen Komponenten wird auch die Gesamtlöslichkeit der Waschmittel-Formulierung stark beeinträchtigt.

Es bestand die Aufgabe, eine feste Textilwaschmittel-Formulierung mit verbesserter Löslichkeit des Buildersystems ohne nachteilige Auswirkungen insbesondere auf das Primärwaschvermögen bereitzustellen.

Aus der WO-A 94/29421 (1) ist die Verwendung von Glycin-N,N-diessigsäure-Derivaten als biologisch abbaubare Komplexbildner für Erdalkali- und Schwermetallionen u.a. im Wasch- und Reinigungsmittelsektor bekannt. So wird dort erwähnt, daß solche Glycin-N,N-diessigsäure-Derivate generell als Komplexbildner oder als Gerüststoff in Pulverwaschmittel-Formulierungen für die Textilwäsche eingesetzt werden können.

In den japanischen Offenlegungsschriften 1980/157695 (2) und 1980/160099 (3) werden feste Waschmittelzusammensetzungen für die Textilwäsche beschrieben, welche N,N-Bis(carboxymethyl)aminosäuren wie N,N-Bis(carboxymethyl)alanin, Tenside, Natriummetasilicat und als weitere Builderkomponente Imidobissulfate enthalten.

Demgemäß wurde eine feste phosphatfreie Waschmittel-Formulierung gefunden, welche
(A) 1 bis 60 Gew.-% anorganische Builder auf Basis von kristallinen oder amorphen Alumosilicaten, kristallinen oder amorphen Silicaten und/oder Carbonaten,
(B) 0,1 bis 25 Gew.-% eines oder mehrerer Glycin-N,N-diessigsäure-Derivate der allgemeinen Formel I in der
   - R: für C₁- bis C₃₀-Alkyl oder C₂- bis C₃₀-Alkenyl, welche zusätzlich als Substituenten bis zu 5 Hydroxylgruppen, Formylgruppen, C₁- bis C₄-Alkoxygruppen, Phenoxygruppen oder C₁-bis C₄-Alkoxycarbonylgruppen tragen und durch bis zu 5 nicht benachbarte Sauerstoffatome unterbrochen sein können, Alkoxylat-Gruppierungen der Formel -(CH₂)ₖ-O-(A¹O)ₘ-(A²O)ₙ-Y, in der A¹ und A² unabhängig voneinander 1,2-Alkylengruppen mit 2 bis 4 C-Atomen bezeichnen, Y Wasserstoff, C₁- bis C₁₂-Alkyl, Phenyl oder C₁- bis C₄-Alkoxycarbonyl bedeutet und k für die Zahl 1, 2 oder 3 sowie m und n jeweils für Zahlen von 0 bis 50 stehen, wobei die Summe aus m + n mindestens 4 betragen muß, Phenylalkylgruppen mit 1 bis 20 C-Atomen im Alkyl, einen fünf- oder sechsgliedrigen ungesättigten oder gesättigten heterocyclischen Ring mit bis zu drei Heteroatomen aus der Gruppe Stickstoff, Sauerstoff und Schwefel, welcher zusätzlich benzanelliert sein kann, wobei alle bei den Bedeutungen für R genannten Phenylkerne und heterocyclischen Ringe noch zusätzlich als Substituenten bis zu drei C₁- bis C₄-Alkylgruppen, Hydroxylgruppen, Carboxylgruppen, Sulfogruppen oder C₁ bis C₄-Alkoxycarbonylgruppen tragen können, oder einen Rest der Formel steht, wobei A eine C₁- bis C₁₂-Alkylen-Brücke, vorzugsweise eine C₂- bis C₁₂-Alkylen-Brücke, oder eine chemische Bindung bezeichnet, und
   - M: Wasserstoff, Alkalimetall, Erdalkalimetall, Ammonium oder substituiertes Ammonium in den entsprechenden stöchiometrischen Mengen bedeutet,
   als organische Cobuilder,
(C) 1 bis 40 Gew.-% anionische Tenside und
(D) 0,5 bis 30 Gew.-% nichtionische Tenside
enthält.

Die Komponente (A) liegt in der erfindungsgemäßen Textilwaschmittel-Formulierung vorzugsweise in einer Menge von 5 bis 50 Gew.-%, insbesondere 10 bis 45 Gew.-% vor.

Geeignete anorganische Builder (A) sind vor allem kristalline oder amorphe Alumosilicate mit ionenaustauschenden Eigenschaften wie insbesondere Zeolithe. Verschiedene Typen von Zeolithen sind geeignet, insbesondere Zeolithe A, X, B, P, MAP und HS in ihrer Na-Form oder in Formen, in denen Na teilweise gegen andere Kationen wie Li, K, Ca, Mg oder Ammonium ausgetauscht ist. Geeignete Zeolithe sind beispielsweise beschrieben in EP-A 038591, EP-A 021491, EP-A 087035, US-A 4604224, GB-A 2013259,
EP-A 522726, EP-A 384070 und WO-A 94/24251.

Geeignete kristalline Silicate (A) sind beispielsweise Disilicate oder Schichtsilicate, z. B. SKS-6 (Hersteller: Hoechst). Die Silicate können in Form ihrer Alkalimetall-, Erdalkalimetall- oder Ammoniumsalze eingesetzt werden, vorzugsweise als Na-, Li- und Mg-Silicate.

Amorphe Silicate wie beispielsweise Natriummetasilicat, welches eine polymere Struktur aufweist, oder Britesil® H20 (Hersteller: Akzo) sind ebenfalls verwendbar.

Geeignete anorganische Buildersubstanzen auf Carbonat-Basis sind Carbonate und Hydrogencarbonate. Diese können in Form ihrer Alkalimetall-, Erdalkalimetall oder Ammoniumsalze eingesetzt werden. Vorzugsweise werden Na, Li- und Mg-Carbonate bzw. -Hydrogencarbonate, insbesondere Natriumcarbonat und/oder Natriumhydrogencarbonat, eingesetzt.

Die genannten Komponenten (A) können einzeln oder in Mischungen untereinander eingesetzt werden. Von besonderem Interesse ist als anorganische Builder-Komponente eine Mischung aus Alumosilicaten und Carbonaten, insbesondere aus Zeolithen, vor allem Zeolith A, und Alkalimetallcarbonaten, vor allem Natriumcarbonat, im Gew.-Verhältnis von 98:2 bis 20:80, insbesondere von 85:15 bis 40:60. Neben dieser Mischung können noch andere Komponenten (A) vorliegen.

In einer bevorzugten Ausführungsform werden als Verbindungen I für die Komponente (B) solche eingesetzt, bei denen R für C₁- bis C₂₀-Alkyl, C₂- bis C₂₀-Alkenyl oder einen Rest der Formel steht.

In einer besonders bevorzugten Ausführungsform werden als Verbindung I α-Alanin-N,N-diessigsäure (R=CH₃) und ihre Alkalimetall-, Ammonium- und substituierten Ammoniumsalze eingesetzt.

Als derartige Salze eignen sich vor allem die Natrium-, Kalium- und Ammoniumsalze, insbesondere das Trinatrium-, Trikalium- und Triammoniumsalz sowie organische Triaminsalze mit einem tertiären Stickstoffatom.

Als den organischen Aminsalzen zugrundeliegende Basen kommen insbesondere tertiäre Amine wie Trialkylamine mit 1 bis 6 C-Atomen im Alkyl, z.B. Trimethyl- und Triethylamin, Methyldiethylamin oder Tricyclohexylamin, und Trialkanolamine mit 2 oder 3 C-Atomen im Alkanolrest, bevorzugt Triethanolamin, Tri-n-propanolamin oder Triisopropanolamin, in Betracht.

Als Erdalkalimetallsalze werden insbesondere die Calcium- und Magnesiumsalze eingesetzt.

Es können sowohl die Racemate der Verbindungen I als auch die beiden Enantiomeren bezüglich des α-C-Atoms im Glycingerüst eingesetzt werden.

Neben Methyl kommen für den Rest R als geradkettige oder verzweigte Alk(en)ylreste vor allem C₂- bis C₁₇-Alkyl und -Alkenyl, hierbei insbesondere geradkettige, von gesättigten oder ungesättigten Fettsäuren abgeleitete Reste, in Betracht. Beispiele für einzelne Reste R sind: Ethyl, n-Propyl, iso-Propyl, n-Butyl, iso-Butyl, sec.-Butyl, tert.-Butyl, n-Pentyl, iso-Pentyl, tert.-Pentyl, Neopentyl, n-Hexyl, n-Heptyl, 3-Heptyl (abgeleitet von 2-Ethylhexansäure), n-Octyl, iso-Octyl (abgeleitet von iso-Nonansäure), n-Nonyl, n-Decyl, n-Undecyl, n-Dodecyl, iso-Dodecyl (abgeleitet von iso-Tridecansäure), n-Tridecyl, n-Tetradecyl, n-Pentadecyl, n-Hexadecyl, n-Heptadecyl, n-Octadecyl, n-Nonadecyl, n-Eicosyl und n-Heptadecenyl (abgeleitet von Ölsäure). Es können für R auch Gemische auftreten, insbesondere solche, die sich von natürlich vorkommenden Fettsäuren und von synthetisch erzeugten technischen Säuren, beispielsweise durch Oxosynthese, ableiten.

Als C₁- bis C₁₂-Alkylen-Brücken A dienen vor allem Polymethylengruppierungen der Formel -(CH₂)ₜ-, worin t eine Zahl von 2 bis 12, insbesondere von 2 bis 8 bezeichnet, d. h. 1,2-Ethylen, 1,3-Propylen, 1,4-Butylen, Pentamethylen, Hexamethylen, Heptamethylen, Octamethylen, Nonamethylen, Decamethylen, Undecamethylen und Dodecamethylen. Hexamethylen, Octamethylen, 1,2-Ethylen und 1,4-Butylen werden hierbei besonders bevorzugt. Daneben können aber auch verzweigte C₁- bis C₁₂-Alkylengruppen auftreten, z. B. -CH₂CH(CH₃)CH₂-, -CH₂C(CH₃)₂CH₂-, -CH₂CH(C₂H₅)- oder -CH₂CH(CH₃)-.

Die C₁- bis C₃₀-Alkyl- und C₂- bis C₃₀-Alkenylgruppen können bis zu 5, insbesondere bis zu 3 zusätzliche Substituenten der genannten Art tragen und durch bis zu 5, insbesondere bis zu 3 nicht benachbarte Sauerstoffatome unterbrochen sein. Beispiele für solche substituierten Alk (en) ylgruppen sind -CH₂OH, -CH₂CH₂OH, -CH₂-CH₂-O-CH₃, -CH₂CH₂-O-CH₂CH₂-O-CH₃, -CH₂-O-CH₂CH₃, -CH₂-O-CH₂CH₃-OH, -CH₂-CHO, -CH₂-OPh, -CH₂-COOCH₃ oder -CH₂CH₂-COOCH₃.

Als Alkoxylat-Gruppierungen kommen insbesondere solche in Betracht, bei denen m und n jeweils für Zahlen von 0 bis 30, vor allem von 0 bis 15 stehen. A¹ und A² bedeuten von Butylenoxid und vor allem von Propylenoxid und von Ethylenoxid abgeleitete Gruppen. Von besonderem Interesse sind reine Ethoxylate und reine Propoxylate, aber auch Ethylenoxid-Propylenoxid-Blockstrukturen können auftreten.

Als fünf- oder sechsgliedrige ungesättigte oder gesättigte heterocyclische Ringe mit bis zu drei Heteroatomen aus der Gruppe Stickstoff, Sauerstoff und Schwefel, welche zusätzlich benzanelliert und durch die bezeichneten Reste substituiert sein können, kommen in Betracht: Tetrahydrofuran, Furan, Tetrahydrothiophen, Thiophen, 2,5-Dimethylthiophen, Pyrrolidin, Pyrrolin, Pyrrol, Isoxazol, Oxazol, Thiazol, Pyrazol, Imidazolin, Imidazol, 1,2,3-Triazolidin, 1,2,3- und 1,2,4-Triazol, 1,2,3-, 1,2,4- und 1,2,5-Oxadiazol, Tetrahydropyran, Dihydropyran, 2H- und 4H-Pyran, Piperidin, 1,3- und 1,4-Dioxan, Morpholin, Pyrazan, Pyridin, α-, β- und γ-Picolin, α- und γ-Picolin, Pyrimidin, Pyridazin, Pyrazin, 1,2,5-Oxathiazin, 1,3,5-, 1,2,3- und 1,2,4-Triazin, Benzofuran, Thionaphthen, Indolin, Indol, Isoindolin, Benzoxazol, Indazol, Benzimidazol, Chroman, Isochroman, 2H- und 4H-Chromen, Chinolin, Isochinolin, 1,2,3,4-Tetrahydroisochinolin, Cinnolin, Chinazolin, Chinoxalin, Phthalazin und Benzo-1,2,3-triazin.

N-H-Gruppierungen in den genannten heterocyclischen Ringen sollten möglichst in derivatisierter Form, etwa als N-Alkyl-Gruppierung, vorliegen.

Bei Substitution an den Phenylkernen oder den heterocyclischen Ringen treten vorzugsweise zwei (gleiche oder verschiedene) oder insbesondere ein einzelner Substituent auf.

Beispiele für gegebenenfalls substituierte Phenylalkylgruppen und heterocyclische Ringe tragende Alkylgruppen für R sind Benzyl, 2-Phenylethyl, 3-Phenylpropyl, 4-Phenylbutyl, o-, m- oder p-Hydroxybenzyl, o-, m- oder p-Carboxybenzyl, o-, m- oder p-Sulfobenzyl, o-, m- oder p-Methoxy- oder -Ethoxycarbonylbenzyl, 2-Furylmethyl, N-Methylpiperidin-4-ylmethyl oder 2-, 3- oder 4 - Pyridinylmethyl.

Bei Substitution an Phenylkernen und auch an heterocyclischen Ringen treten bevorzugt wasserlöslich machende Gruppen wie Hydroxylgruppen, Carboxylgruppen oder Sulfogruppen auf.

Als Beispiele für die genannten C₁- bis C₄-, C₁- bis C₁₂- und C₁-bis C₂₀-Alkylgruppen sind auch die entsprechenden oben aufgeführten Reste für R zu verstehen.

Die Komponente (B) liegt in der erfindungsgemäßen Textilwaschmittel-Formulierung vorzugsweise in einer Menge von 0,5 bis 20 Gew.-%, insbesondere 1 bis 15 Gew.-%, vor allem 3 bis 10 Gew.-% vor.

Geeignete anionische Tenside (C) sind beispielsweise Fettalkoholsulfate von Fettalkoholen mit 8 bis 22, vorzugsweise 10 bis 18 Kohlenstoffatomen, z. B. C9- bis C₁₁-Alkoholsulfate, C₁₂- bis C₁₄-Alkoholsulfate, Cetylsulfat, Myristylsulfat, Palmitylsulfat, Stearylsulfat und Talgfettalkoholsulfat.

Weitere geeignete anionische Tenside sind sulfatierte ethoxylierte C₈- bis C₂₂-Alkohole (Alkylethersulfate) bzw. deren lösliche Salze. Verbindungen dieser Art werden beispielsweise dadurch hergestellt, daß man zunächst einen C₈- bis C₂₂-, vorzugsweise einen C₁₀- bis C₁₈-Alkohol z. B. einen Fettalkohol, alkoxyliert und das Alkoxylierungsprodukt anschließend sulfatiert. Für die Alkoxylierung verwendet man vorzugsweise Ethylenoxid, wobei man pro Mol Alkohol 2 bis 50, vorzugsweise 3 bis 20 Mol Ethylenoxid einsetzt. Die Alkoxylierung der Alkohole kann jedoch auch mit Propylenoxid allein und gegebenenfalls Butylenoxid durchgeführt werden. Geeignet sind außerdem solche alkoxylierte C₈- bis C₂₂-Alkohole, die Ethylenoxid und Propylenoxid oder Ethylenoxid und Butylenoxid oder Ethylenoxid und Propylenoxid und Butylenoxid enthalten. Die alkoxylierten C₈- bis C₂₂-Alkohole können die Ethylenoxid-, Propylenoxid- und Butylenoxideinheiten in Form von Blöcken oder in statistischer Verteilung enthalten. Je nach Art des Alkoxylierungskatalysators kann man Alkylethersulfate mit breiter oder enger Alkylenoxid-Verteilung erhalten.

Weitere geeignete anionische Tenside sind Alkansulfonate wie C₈-bis C₂₄-, vorzugsweise C₁₀- bis C₁₈-Alkansulfonate sowie Seifen wie beispielsweise die Na- und K-Salze von C₈- bis C₂₄-Carbonsäuren.

Weitere geeignete anionische Tenside sind C₉- bis C₂₀-linear-Alkylbenzolsulfonate (LAS) und -Alkyltoluolsulfonate.

Weiterhin eignen sich als anionische Tenside (C) noch C₈- bis C₂₄-Olefinsulfonate und -disulfonate, welche auch Gemische aus Alken- und Hydroxyalkansulfonaten bzw. -disulfonate darstellen können, Alkylestersulfonate, sulfonierte Polycarbonsäuren, Alkylglycerinsulfonate, Fettsäureglycerinestersulfonate, Alkylphenolpolyglykolethersulfate, Paraffinsulfonate mit ca. 20 bis ca. 50 C-Atomen (basierend auf aus natürlichen Quellen gewonnenem Paraffin oder Paraffingemischen), Alkylphosphate, Acylisethionate, Acyltaurate, Acylmethyltaurate, Alkylbernsteinsäuren, Alkenylbernsteinsäuren oder deren Halbester oder Halbamide, Alkylsulfobernsteinsäuren oder deren Amide, Mono- und Diester von Sulfobernsteinsäuren, Acylsarkosinate, sulfatierte Alkylpolyglucoside, Alkylpolyglykolcarboxylate sowie Hydroxyalkylsarkosinate.

Die anionischen Tenside werden dem Waschmittel vorzugsweise in Form von Salzen zugegeben. Geeignete Kationen in diesen Salzen sind Alkalimetallionen wie Natrium, Kalium und Lithium und Ammoniumsalze wie z. B. Hydroxyethylammonium-, Di(hydroxyethyl) ammonium- und Tri (hydroxyethyl) ammoniumsalze.

Die Komponente (C) liegt in der erfindungsgemäßen Textilwaschmittel-Formulierung vorzugsweise in einer Menge von 3 bis 30 Gew.-%, insbesondere 5 bis 15 Gew.-% vor. Werden C₉- bis C₂₀-linear-Alkylbenzolsulfonate (LAS) mitverwendet, kommen diese üblicherweise in einer Menge bis zu 10 Gew.-%, insbesondere bis zu 8 Gew.-%, zum Einsatz. Es kann nur eine Klasse an anionischen Tensiden allein eingesetzt werden, beispielsweise nur Fettalkoholsulfate oder nur Alkylbenzolsulfonate, man kann aber auch Mischungen aus verschiedenen Klassen verwenden, z. B. eine Mischung aus Fettalkoholsulfaten und Alkylbenzolsulfonaten. Innerhalb der einzelnen Klassen an anionischen Tensiden können auch Mischungen unterschiedlicher Species zum Einsatz gelangen.

Als nichtionische Tenside (D) eignen sich beispielsweise alkoxylierte C₈- bis C₂₂-Alkohole wie Fettalkoholalkoxylate oder Oxoalkoholalkoxylate. Die Alkoxylierung kann mit Ethylenoxid, Propylenoxid und/oder Butylenoxid durchgeführt werden. Als Tenside einsetzbar sind hierbei sämtliche alkoxylierten Alkohole, die mindestens zwei Moleküle eines vorstehend genannten Alkylenoxids addiert enthalten. Auch hierbei kommen Blockpolymerisate von Ethylenoxid, Propylenoxid und/oder Butylenoxid in Betracht oder Anlagerungsprodukte, die die genannten Alkylenoxide in statistischer Verteilung enthalten. Pro Mol Alkohol verwendet man 2 bis 50, vorzugsweise 3 bis 20 Mol mindestens eines Alkylenoxids. Vorzugsweise setzt man als Alkylenoxid Ethylenoxid ein. Die Alkohole haben vorzugsweise 10 bis 18 Kohlenstoffatome. Je nach Art des Alkoxylierungskatalysators kann man Alkoxylate mit breiter oder enger Alkylenoxid-Verteilung erhalten.

Eine weitere Klasse geeigneter nichtionischer Tenside sind Alkylphenolalkoxylate wie Alkylphenolethoxylate mit C₆ bis C₁₄-Alkylketten und 5 bis 30 Mol Alkylenoxideinheiten.

Eine andere Klasse nichtionischer Tenside sind Alkylpolyglucoside mit 8 bis 22, vorzugsweise 10 bis 18 Kohlenstoffatomen in der Alkylkette. Diese Verbindungen enthalten meist 1 bis 20, vorzugsweise 1,1 bis 5 Glucosideinheiten.

Eine andere Klasse nichtionischer Tenside sind N-Alkylglucamide mit C₆- bis C₂₂-Alkylketten. Derartige Verbindungen erhält man beispielsweise durch Acylierung von reduzierend aminierten Zukkern mit entsprechenden langkettigen Carbonsäurederivaten.

Weiterhin eignen sich als nichtionische Tenside (D) noch Blockcopolymere aus Ethylenoxid, Propylenoxid und/oder Butylenoxid (Pluronic®- und Tetronic®-Marken der BASF), Polyhydroxy- oder Polyalkoxyfettsäurederivate wie Polyhydroxyfettsäureamide, N-Alkoxy- oder N-Aryloxy-polyhydroxyfettsäureamide, Fettsäureamidethoxylate, insbesondere endgruppenverschlossene, sowie Fettsäurealkanolamidalkoxylate.

Die Komponente (D) liegt in der erfindungsgemäßen Textilwaschmittel-Formulierung vorzugsweise in einer Menge von 1 bis 20 Gew.-%, insbesondere 3 bis 12 Gew.-% vor. Es kann nur eine Klasse an nichtionischen Tensiden allein eingesetzt werden, insbesondere nur alkoxylierte C₈- bis C₂₂-Alkohole, man kann aber auch Mischungen aus verschiedenen Klassen verwenden. Innerhalb der einzelnen Klassen an nichtionischen Tensiden können auch Mischungen unterschiedlicher Species zum Einsatz gelangen.

Da die Balance zwischen den genannten Tensidsorten von Bedeutung für die Wirksamkeit der erfindungsgemäßen Waschmittel-Formulierung ist, stehen anionische Tenside (C) und nichtionische Tenside (D) vorzugsweise im Gew.-Verhältnis von 95:5 bis 20:80, insbesondere von 70:30 bis 50:50.

In einer bevorzugten Ausführungsform enthält die erfindungsgemäße Textilwaschmittel-Formulierung zusätzlich zur Komponente (B) 0,5 bis 20 Gew.-%, insbesondere 1 bis 12 Gew.-% weitere organische Cobuilder (E) in Form von niedermolekularen, oligomeren oder polymeren Carbonsäuren, insbesondere Polycarbonsäuren, oder Phosphonsäuren oder deren Salzen, insbesondere Na- oder K-Salzen.

Geeignete niedermolekulare Carbonsäuren oder Phosphonsäuren für (E) sind beispielsweise:
C₄- bis C₂₀-Di-, -Tri- und -Tetracarbonsäuren wie z. B. Bernsteinsäure, Propantricarbonsäure, Butantetracarbonsäure, Cyclopentantetracarbonsäure und Alkyl- und Alkenylbernsteinsäuren mit C₂- bis C₁₆-Alkyl- bzw. -Alkenyl-Resten;
C₄- bis C₂₀-Hydroxycarbonsäuren wie z. B. Äpfelsäure, Weinsäure, Gluconsäure, Glutarsäure, Citronensäure, Lactoboinsäure und Saccharosemono-, di- und tricarbonsäure;
Aminopolycarbonsäuren wie z. B. Nitrilotriessigsäure, β-Alanindiessigsäure, Ethylendiamintetraessigsäure, Serindiessigsäure, Isoserindiessigsäure und Alkylethylendiamintriacetate;
Salze von Phosphonsäuren wie z. B. Hydroxyethandiphosphonsäure.

Geeignete oligomere oder polymere Carbonsäuren für (E) sind beispielsweise:
Oligomaleinsäuren, wie sie beispielsweise in EP-A 451508 und EP-A 396303 beschrieben sind;
Co- und Terpolymere ungesättigter C₄-C₈-Dicarbonsäuren, wobei als Comonomere monoethylenisch ungesättigte Monomere
   aus der Gruppe (i) in Mengen von bis zu 95 Gew.-%
   aus der Gruppe (ii) in Mengen von bis zu 60 Gew.-% und
   aus der Gruppe (iii) in Mengen von bis zu 20 Gew.-%
einpolymerisiert sein können.

Als ungesättigte C₄-C₈-Dicarbonsäuren sind hierbei beispielsweise Maleinsäure, Fumarsäure, Itaconsäure und Citraconsäure geeignet. Bevorzugt ist Maleinsäure.

Die Gruppe (i) umfaßt monoethylenisch ungesättigte C₃-C₈-Monocarbonsäuren wie z. B. Acrylsäure, Methacrylsäure, Crotonsäure und Vinylessigsäure. Bevorzugt werden aus der Gruppe (i) Acrylsäure und Methacrylsäure eingesetzt.

Die Gruppe (ii) umfaßt monoethylenisch ungesättigte C₂-C₂₂-Olefine, Vinylalkylether mit C₁-C₈-Alkylgruppen, Styrol, Vinylester von C₁-C₈-Carbonsäuren, (Meth)acrylamid und Vinylpyrrolidon. Bevorzugt werden aus der Gruppe (ii) C₂-C₆-Olefine, Vinylalkylether mit C₁-C₄-Alkylgruppen, Vinylacetat und Vinylpropionat eingesetzt.

Die Gruppe (iii) umfaßt (Meth) acrylester von C₁- bis C₈-Alkoholen, (Meth)acrylnitril, (Meth)acrylamide von C₁-C₈-Aminen, N-Vinylformamid und Vinylimidazol.

Falls die Polymeren der Gruppe (ii) Vinylester einpolymerisiert enthalten, können diese auch teilweise oder vollständig zu Vinylalkohol-Struktureinheiten hydrolysiert vorliegen. Geeignete Co- und Terpolymere sind beispielsweise aus US-A 3887806 sowie DE-A 4313909 bekannt.

Als Copolymere von Dicarbonsäuren eignen sich für die Komponente (E) vorzugsweise:
Copolymere von Maleinsäure und Acrylsäure im Gewichtsverhältnis 100:90 bis 95:5, besonders bevorzugt solche im Gewichtsverhältnis 30:70 bis 90:10 mit Molmassen von 10000 bis 150000;
Terpolymere aus Maleinsäure, Acrylsäure und einem Vinylester einer C₁-C₃-Carbonsäure im Gewichtsverhältnis 10 (Maleinsäure) :90 (Acrylsäure + Vinylester) bis 95 (Maleinsäure) :10 (Acrylsäure + Vinylester), wobei das Gew.-Verhältnis von Acrylsäure zum Vinylester im Bereich von 30:70 bis 70:30 variieren kann;
Copolymere von Maleinsäure mit C₂-C₈-Olefinen im Molverhältnis 40:60 bis 80:20, wobei Copolymere von Maleinsäure mit Ethylen, Propylen oder Isobuten im Molverhältnis 50:50 besonders bevorzugt sind.

Pfropfpolymere ungesättigter Carbonsäuren auf niedermolekulare Kohlenhydrate oder hydrierte Kohlenhydrate, vgl. US-A 5227446, DE-A 4415623 und DE-A 4313909, eignen sich ebenfalls als Komponente (E).

Geeignete ungesättigte Carbonsäuren sind hierbei beispielsweise Maleinsäure, Fumarsäure, Itaconsäure, Citraconsäure, Acrylsäure, Methacrylsäure, Crotonsäure und Vinylessigsäure sowie Mischungen aus Acrylsäure und Maleinsäure, die in Mengen von 40 bis 95 Gew.-%, bezogen auf die zu pfropfende Komponente, aufgepfropft werden.

Zur Modifizierung können zusätzlich bis zu 30 Gew.-%, bezogen auf die zu pfropfende Komponente, weitere monoethylenisch ungesättigte Monomere einpolymerisiert vorliegen. Geeignete modifizierende Monomere sind die oben genannten Monomere der Gruppen (ii) und (iii).

Als Pfropfgrundlage sind abgebaute Polysaccharide wie z. B. saure oder enzymatisch abgebaute Stärken, Inuline oder Zellulose, Eiweißhydrolysate und reduzierte (hydrierte oder hydrierend aminierte) abgebaute Polysaccharide wie z. B. Mannit, Sorbit, Aminosorbit und N-Alkylglucamin geeignet sowie auch Polyalkylenglycole mit Molmassen mit bis zu M_{w} = 5000 wie z. B. Polyethylenglycole, Ethylenoxid/Propylenoxid- bzw. Ethylenoxid/Butylenoxid- bzw. Ethylenoxid/Propylenoxid/Butylenoxid-Blockcopolymere und alkoxylierte ein- oder mehrwertige C₁-C₂₂-Alkohole, vgl. US-A 5756456.

Bevorzugt werden aus dieser Gruppe gepfropfte abgebaute bzw. abgebaute reduzierte Stärken und gepropfte Polyethylenoxide eingesetzt, wobei 20 bis 80 Gew.-% Monomere bezogen auf die Pfropfkomponente bei der Pfropfpolymerisation eingesetzt werden. Zur Pfropfung wird vorzugsweise eine Mischung von Maleinsäure und Acrylsäure im Gew.-Verhältnis von 90:10 bis 10:90 eingesetzt.

Als Komponente (E) geeignete Polyglyoxylsäuren sind beispielsweise beschrieben in EP-B 001004, US-A 5399286, DE-A 4106355 und EP-A 0656914. Die Endgruppen der Polyglyoxylsäuren können unterschiedliche Strukturen aufweisen.

Als Komponente (E) geeignete Polyamidocarbonsäuren und modifizierte Polyamidocarbonsäuren sind beispielsweise bekannt aus EP-A 454126, EP-B 511037, WO-A 94/01486 und EP-A 581452.

Als Komponente (E) verwendet man insbesondere auch Polyasparaginsäuren oder Cokondensate der Asparaginsäure mit weiteren Aminosäuren, C₄-C₂₅-Mono- oder -Dicarbonsäuren und/oder C₄-C₂₅-Monooder -Diaminen. Besonders bevorzugt werden in phosphorhaltigen Säuren hergestellte, mit C₆-C₂₂-Mono- oder -Dicarbonsäuren bzw. mit C₆-C₂₂-Mono- oder -Diaminen modifizierte Polyasparaginsäuren eingesetzt.

Als Komponente (E) geeignete Kondensationsprodukte der Zitronensäure mit Hydroxycarbonsäuren oder Polyhydroxyverbindungen sind z. B. bekannt aus WO-A 93/22362 und WO-A 92/16493. Solche Carboxylgruppen enthaltende Kondensate haben üblicherweise Molmassen bis zu 10000, vorzugsweise bis zu 5000.

Als Komponente (E) eignen sich weiterhin Ethylendiamindibernsteinsäure, Oxydibernsteinsäure, Aminopolycarboxylate, Aminopolyalkylenphosphonate und Polyglutamate.

Weiterhin können zusätzlich zu den Komponenten (B) und (E) oxidierte Stärken als organische Cobuilder verwendet werden.

In einer weiteren bevorzugten Ausführungsform enthält die erfindungsgemäße Textilwaschmittel-Formulierung zusätzlich 0,5 bis 30 Gew.-%, insbesondere 5 bis 27 Gew.-%, vor allem 10 bis 23 Gew.-% Bleichmittel (F) in Form von Percarbonsäuren, z. B. Diperoxododecandicarbonsäure oder Monoperoxophthalsäure, Addukten von Wasserstoffperoxid an anorganische Salze, z.B. Natriumperborat-Monohydrat, Natriumperborat-Tetrahydrat, Natriumcarbonat-Perhydrat oder Natriumphosphat-Perhydrat, Addukten von Wasserstoffperoxid an organische Verbindungen, z.B. Harnstoff-Perhydrat, oder von anorganischen Peroxosalzen, z. B. Alkalimetallpersulfaten, oder -peroxodisulfaten, gegebenenfalls in,Kombination mit 0 bis 15 Gew.-%, vorzugsweise 0,1 bis 15 Gew.-%, insbesondere 0,5 bis 8 Gew.-%, Bleichaktivatoren (G). Bei Color-Waschmitteln wird das Bleichmittel (F) (wenn vorhanden) in der Regel ohne Bleichaktivator (G) eingesetzt, ansonsten sind üblicherweise Bleichaktivatoren (G) mit vorhanden.

Als Bleichaktivatoren (G) eignen sich:
- polyacylierte Zucker, z. B. Pentaacetylglucose;
- Acyloxybenzolsulfonsäuren und deren Alkali- und Erdalkalimetallsalze, z. B. Natrium-p-isononanoyloxy-benzolsulfonat oder Natrium-p-benzoyloxy-benzolsulfonat;
- N,N-diacylierte und N,N,N',N'-tetraacylierte Amine, z. B. N,N,N',N' -Tetraacetyl-methylendiamin und -ethylendiamin (TAED), N,N-Diacetylanilin, N,N-Diacetyl-p-toluidin oder 1,3-diacylierte Hydantoine wie 1,3-Diacetyl-5,5-dimethylhydantoin;
- N-Alkyl-N-sulfonyl-carbonamide, z. B. N-Methyl-N-mesyl-acetamid oder N-Methyl-N-mesyl-benzamid;
- N-acylierte cyclische Hydrazide, acylierte Triazole oder Urazole, z. B. Monoacetyl-maleinsäurehydrazid;
- O,N,N-trisubstituierte Hydroxylamine, z.B. O-Benzoyl-N,N-succinylhydroxylamin, O-Acetyl-N,N-succinyl-hydroxylamin oder O,N,N-Triacetylhydroxylamin;
- N,N'-Diacyl-sulfurylamide, z. B. N,N'-Dimethyl-N,N'-diacetylsulfurylamid oder N,N'-Diethyl-N,N'-dipropionyl-sulfurylamid;
- Triacylcyanurate, z.B. Triacetylcyanurat oder Tribenzoylcyanurat;
- Carbonsäureanhydride, z. B. Benzoesäureanhydrid, m-Chlorbenzoesäureanhydrid oder Phthalsäureanhyrid;
- 1,3-Diacyl-4,5-diacyloxy-imidazoline, z. B. 1,3-Diacetyl-4,5-diacetoxyimidazolin;
- Tetraacetylglycoluril und Tetrapropionylglycoluril;
- diacylierte 2,5-Diketopiperazine, z.B. 1,4-Diacetyl-2,5-diketopiperazin;
- Acylierungsprodukte von Propylendiharnstoff und 2,2-Dimethylpropylendiharnstoff, z. B. Tetraacetylpropylendiharnstoff;
- α-Acyloxy-polyacyl-malonamide, z. B. α-Acetoxy-N,N'-diacetylmalonamid;
- Diacyl-dioxohexahydro-1,3,5-triazine, z. B. 1,5-Diacetyl-2,4-dioxohexahydro-1,3,5-triazin;
- Benz-(4H) 1,3-oxazin-4-one mit Alkylresten, z. B. Methyl, oder aromatischen Resten z. B. Phenyl, in der 2-Position.

Das beschriebene Bleichsystem aus Bleichmitteln und Bleichaktivatoren kann gegebenenfalls noch Bleichkatalysatoren enthalten. Geeignete Bleichkatalysatoren sind beispielsweise quaternierte Imine und Sulfonimine, die beispielsweise beschrieben sind in US-A 5 360 569 und EP-A 453 003. Besonders wirksame Bleichkatalysatoren sind Mangankomplexe, die beispielsweise in der WO-A 94/21777 beschrieben sind. Solche Verbindungen werden im Falle ihres Einsatzes in den Waschmitteln-Formulierungen höchstens in Mengen bis 1,5 Gew.-%, insbesondere bis 0,5 % Gew.-% eingearbeitet.

Neben dem beschriebenen Bleichsystem aus Bleichmitteln, Bleichaktivatoren und gegebenenfalls Bleichkatalysatoren ist für die erfindungsgemäße Textilwaschmittel-Formulierung auch die Verwendung von Systemen mit enzymatischer Peroxidfreisetzung oder von photoaktivierten Bleichsystemen denkbar.

In einer weiteren bevorzugten Ausführungsform enthält die erfindungsgemäße Textilwaschmittel-Formulierung zusätzlich 0,05 bis 4 Gew.-% Enzyme (H). Vorzugsweise in Waschmitteln eingesetzte Enzyme sind Proteasen, Amylasen, Lipasen und Cellulasen. Von den Enzymen werden vorzugsweise Mengen von 0,1 - 1,5 Gew.-%, insbesondere vorzugsweise 0,2 bis 1,0 Gew.-%, des konfektionierten Enzyms zugesetzt. Geeignete Proteasen sind z. B. Savinase und Esperase (Hersteller: Novo Nordisk). Eine geeignete Lipase ist z. B. Lipolase (Hersteller: Novo Nordisk). Eine geeignete Cellulase ist z. B. Celluzym (Hersteller: Novo Nordisk). Auch die Verwendung von Peroxidasen zur Aktivierung des Bleichsystems ist möglich. Man kann einzelne Enzyme oder eine Kombination unterschiedlicher Enzyme einsetzen. Gegebenenfalls kann die erfindungsgemäße Textilwaschmittel-Formulierung noch Enzymstabilisatoren, z. B. Calciumpropionat, Natriumformiat oder Borsäuren oder deren Salze, und/oder Oxidationsverhinderer enthalten.

Die erfindungsgemäße Textilwaschmittel-Formulierung kann neben den genannten Hauptkomponenten (A) bis (H) noch folgende weitere übliche Zusätze in den hierfür üblichen Mengen enthalten:
- kationische Tenside, üblicherweise in einer Menge bis 25 Gew.-%, vorzugsweise 3 bis 15 Gew.-%, beispielsweise C₈- bis C₁₆-Alkyl-dimethylammoniumhalogenide oder langkettige Alkoxydimethylammoniumhalogenide;
- ampholytische Tenside, üblicherweise in einer Menge bis 15 Gew.-%, beispielsweise Derivate von sekundären oder tertiären Aminen, Alkyldimethylaminoxide oder Alkyl- oder Alkoxy-methylaminoxide;
- Vergrauungsinhibitoren und Soil-Release-Polymere, beispielsweise Polyester aus Polyethylenoxiden mit Ethylenglykol und/ oder Propylenglykol und aromatischen und/oder aliphatischen Dicarbonsäuren, Polyester aus einseitig endgruppenverschlossenen Polyethylenoxiden mit zwei- und/oder höherwertigen Alkoholen und Dicarbonsäuren, amphiphile Pfropf- oder Copolymere von Vinyl- und/oder Acrylestern auf Polyalkylenoxide oder modifizierte Cellulosen wie z. B. Methylcellulose, Hydroxypropylmethylcellulose oder Carboxymethylcellulose (CMC);
- Farbübertragungsinhibitoren, beispielsweise Homo- und Copolymerisate des Vinylpyrrolidons, des Vinylimidazols, des Vinyloxazolidons oder des 4-Vinylpyridin-N-oxids mit Molmassen von 15.000 bis 100.000 sowie vernetzte feinteilige Polymere auf Basis dieser Monomere;
- nichttensidartige Schaumdämpfer oder Schauminhibitoren, beispielsweise Organopolysiloxane und deren Gemische mit mikrofeiner, gegebenenfalls silanierter Kieselsäure sowie Paraffine, Wachse, Mikrokristallinwachse und deren Gemische mit silanierter Kieselsäure;
- Komplexbildner (auch in der Funktion von organischen Cobuildern) ;
- optische Aufheller;
- Polyethylenglykole;
- Parfüme oder Duftstoffe;
- Füllstoffe;
- anorganische Stellmittel, z. B. Natriumsulfat;
- Konfektionierhilfsmittel;
- Löslichkeitsverbesserer;
- Trübungs- und Perlglanzmittel;
- Farbstoffe;
- Korrosionsinhibitoren;
- Peroxidstabilisatoren;
- Elektrolyte.

Die erfindungsgemäße Textilwaschmittel-Formulierung ist fest, d. h. liegt üblicherweise pulver- oder granulatförmig oder in Extrudat- oder Tablettenform vor.

Die erfindungsgemäßen pulver- oder granulatförmigen Waschmittel können bis zu 60 Gew.-% anorganischer Stellmitteln enthalten. Üblicherweise wird hierfür Natriumsulfat verwendet. Vorzugsweise sind die erfindungsgemäßen Waschmittel aber arm an Stellmitteln und enthalten nur bis zu 20 Gew.-%, besonders bevorzugt nur bis zu 8 Gew.-% an Stellmitteln, insbesondere bei Kompakt- oder Ultrakompaktwaschmitteln. Die erfindungsgemäßen festen Waschmittel können unterschiedliche Schüttdichten im Bereich von 300 bis 1300 g/l, insbesondere von 550 bis 1200 g/l besitzen. Moderne Kompaktwaschmittel besitzen in der Regel hohe Schüttdichten und zeigen einen Granulataufbau. Zur erwünschten Verdichtung der Waschmittel können die in der Technik üblichen Verfahren eingesetzt werden.

Die erfindungsgemäße Textilwaschmittel-Formulierung wird nach üblichen Methoden hergestellt und gegebenenfalls konfektioniert.

Durch die Mitverwendung der Glycin-N,N-diessigsäure-Derivate I als Komponente (B) gelingt es, die Menge der unlöslichen Bestandteile in dem Buildersystem, bestehend aus einem oder mehreren anorganischen Buildern und einem oder mehreren organischen Cobuildern, zu reduzieren und dadurch die Löslichkeit des gesamten Buildersystems und damit auch des Waschmittels zu verbessern, wobei die anwendungstechnischen Eigenschaften (Primär- und Sekundärwaschvermögen) erhalten oder sogar verbessert werden.

Im folgenden werden typische Zusammensetzungen für Kompakt-Vollwaschmittel und Color-Waschmittel angegeben (die Prozentangaben beziehen sich im folgenden sowie in den Beispielen auf das Gewicht; die Angaben in Klammern bei den Zusammensetzungen (a) und (b) sind Vorzugsbereiche):
(a) Zusammensetzung Kompakt-Vollwaschmittel (pulver- oder granulatförmig)

| | |
|---|---|
| 1-60% (8-30%) | mindestens eines anionischen (C) und eines nichtionischen Tensids (D) |
| 5-50% (10-45%) | mindestens eines anorganischen Builders (A) |
| 0,1-20% (0,5-15%) | mindestens eines organischen Cobuilders (B) |
| | und ggfs. (E) |
| 5-30% (10-25%) | eines anorganischen Bleichmittels (F) |
| 0,1-15% (1-8%) | eines Bleichaktivators (G) |
| 0-1% (höchst.0,5%) | eines Bleichkatalysators |
| 0,05-5% (0,2-2,5%) | eines Farbübertragungsinhibitors |
| 0,3-1,5% | eines Soil-Release Polymers |
| 0,1-4% (0,2-2%) | Enzym oder Enzymmischung (H) |

### Weitere übliche Zusätze:

Natriumsulfat, Komplexbildner, Phosphonate, optische Aufheller, Parfümöle, Schaumdämpfer, Vergrauungsinhibitoren, Bleichstabilisatoren
(b) Zusammensetzung Color-Waschmittel (pulver- oder granulatförmig)

| | |
|---|---|
| 3 - 50% (8 - 30%) | mindestens eines anionischen (C) und eines nichtionischen Tensids (D) |
| 10 - 60% (20 - 55%) | mindestens eines anorganischen Builders (A) |
| 0 - 15% (0 - 5%) | eines anorganischen Bleichmittels (F) |
| 0,05-5% (0,2-2,5%) | eines Farbübertragungsinhibitors |
| 0,1-20% (1-8%) | mindestens eines organischen Cobuilders (B) und ggfs. (E) |
| 0,2-2% | Enzym oder Enzymmischung (H) |
| 0,2-1,5% | Soil-Release-Polymer |

### Weitere übliche Zusätze:

Natriumsulfat, Komplexbildner, Phosphonate, optische Aufheller, Parfümöle, Schaumdämpfer, Vergrauungsinhibitoren, Bleichstabilisatoren

### Beispiele

In Tabelle 2 sind beispielhaft Zusammensetzungen moderner Kompaktwaschmittel-Formulierungen A bis M zusammengestellt. Die anwendungstechnischen Prüfergebnisse beziehen sich auf die in der Tabelle 2 enthaltenen Textilwaschmittel-Formulierungen A bis C.

Zur Prüfung der anwendungstechnischen Eigenschaften wurden die Waschmittelformulierungen A, B, und C verwendet. Formulierungen B und C enthielten den erfindungsgemäßen organischen Cobuilder α-D,L-Alanin-N,N-diessigsäure (Methylglycin-N,N-diessigsäure, MGDA). Zum Vergleich wurden die zu B und C analogen Formulierungen B bzw. C, die keinen organischen Cobuilder enthielten, hergestellt.

Mit diesen Formulierungen wurden Waschversuche durchgeführt und sowohl das Primärwaschvermögen als auch die Inkrustierungsinhibierung bestimmt.

### Waschbedingungen Primärwaschvermögen

| | |
|---|---|
| Gerät: | Launder-o-meter der Fa. Atlas, Chicago, U.S.A. |
| Waschflotte: | 250 ml |
| Waschdauer: | 30 Min. bei 60°C |
| Waschmitteldosierung | 4,5 g/l |
| Wasserhärte: | 3 mmol Ca:Mg 3:1 |
| Flottenverhältnis | 1:12,5 |
| Prüfgewebe: | WFK 10D, WFK 20D (WFK-Testgewebe GmbH, D-41379 Brüggen-Bracht) EMPA 101, EPMA 104 (Eidgenössische Materialprüfanstalt, St. Gallen, Schweiz) |

Die gewaschenen Prüfgewebe wurden mit einem Photometer der Fa. Datacolor (Elrepho® 2000) vermessen. Angegeben sind jeweils die Summenwerte der auf den einzelnen Prüfgewebe durch Mehrfachmessung erhaltenen Remmissionsmittelwerte.

### Waschbedingungen Inkrustierung

| | |
|---|---|
| Gerät: | Launder-o-meter der Fa. Atlas, Chicago, U.S.A. |
| Waschflotte: | 250 ml |
| Waschdauer: | 30 Min. bei 60°C |
| Waschzyklen: | 15 |
| Waschmitteldosierung | 4,5 g/l |
| Wasserhärte: | 4 mmol Ca:Mg 4:1 |
| Flottenverhältnis | 1:12,5 |
| Prüfgewebe: | Baumwoll-Nesselgewebe |

Die in der Tabelle beschriebenen Waschmittelformulierungen wurden jeweils zum Waschen von Testgewebe aus Baumwolle verwendet. Die Zahl der Waschzyklen betrug 15. Nach dieser Anzahl von Wäschen wurde der Aschegehalt des Gewebes ermittelt, indem man das Testgewebe jeweils bei 700°C veraschte.

**Tabelle 1**

| Waschergebnisse | | | | | | |
|---|---|---|---|---|---|---|
| Beispiel Nr. | Formulierung | Zeolith A als Builder in [%] | Na₂CO₃ als Builder in [%] | MGDA als Cobuilder in [%] | Asche [%] | Primärwaschvermögen Summe Remission in [%] |
| 1 | B | 28,5 | 9,5 | 5 | 1,84 | 189,7 |
| 2 | C | 24 | 8 | 8 | 1,86 | 206,1 |
| V1 | A | 36 | 12 | - | 2,86 | 178,7 |
| V2 | B | 28,5 | 9,5 | - | 3,15 | 176,1 |
| V3 | C | 24 | 8 | - | 3,80 | 166,7 |

Den Beispielen V1, V2 und V3 ist zu entnehmen, daß durch Reduktion des Builderanteils um 10 bis 16% die Inkrustierung deutlich zunimmt und gleichzeitig das Primärwaschvermögen der Formulierung sich verschlechtert. Ersetzt man die Hälfte des reduzierten Builderanteils durch den erfindungsgemäßen Cobuilder MGDA (Beispiel 1 durch 5% MGDA, Beispiel 2 durch 8% MGDA), dann werden die Inkrustierungsinhibierung und das Primärwaschvermögen deutlich verbessert, man übertrifft sogar das mit kompletten Buildersystem formulierte Vergleichswaschmittel A (V1).

Der erfindungsgemäße Cobuilder gestattet also die unlöslichen Anteile der Waschmittelformulierungen zu reduzieren, wobei gleichzeitig Verbesserungen des Primärwaschvermögens und der Inkrustierungsinhibierung erhalten werden.

## Patentansprüche

1. Feste phosphatfreie Textilwaschmittel-Formulierung, enthaltend
(A) 1 bis 60 Gew.-% anorganische Builder auf Basis von kristallinen oder amorphen Alumosilicaten, kristallinen oder amorphen Silicaten und/oder Carbonaten,
(B) 0,1 bis 25 Gew.-% eines oder mehrerer Glycin-N,N-diessigsäure-Derivate der allgemeinen Formel I in der
R für C₁- bis C₃₀-Alkyl oder C₂- bis C₃₀-Alkenyl, welche zusätzlich als Substituenten bis zu 5 Hydroxylgruppen, Formylgruppen, C₁- bis C₄-Alkoxygruppen, Phenoxygruppen oder C₁-bis C₄-Alkoxycarbonylgruppen tragen und durch bis zu 5 nicht benachbarte Sauerstoffatome unterbrochen sein können, Alkoxylat-Gruppierungen der Formel -(CH₂)ₖ-O-(A¹O)ₘ-(A²O)ₙ-Y, in der A¹ und A² unabhängig voneinander 1,2-Alkylengruppen mit 2 bis 4 C-Atomen bezeichnen, Y Wasserstoff, C₁- bis C₁₂-Alkyl, Phenyl oder C₁- bis C₄-Alkoxycarbonyl bedeutet und k für die Zahl 1, 2 oder 3 sowie m und n jeweils für Zahlen von 0 bis 50 stehen, wobei die Summe aus m + n mindestens 4 betragen muß, Phenylalkylgruppen mit 1 bis 20 C-Atomen im Alkyl, einen fünf- oder sechsgliedrigen ungesättigten oder gesättigten heterocyclischen Ring mit bis zu drei Heteroatomen aus der Gruppe Stickstoff, Sauerstoff und Schwefel, welcher zusätzlich benzanelliert sein kann, wobei alle bei den Bedeutungen für R genannten Phenylkerne und heterocyclischen Ringe noch zusätzlich als Substituenten bis zu drei C₁- bis C₄-Alkylgruppen, Hydroxylgruppen, Carboxylgruppen, Sulfogruppen oder C₁ bis C₄-Alkoxycarbonylgruppen tragen können, oder einen Rest der Formel steht, wobei A eine C₁- bis C₁₂-Alkylen-Brücke oder eine chemische Bindung bezeichnet, und
M Wasserstoff, Alkalimetall, Erdalkalimetall, Ammonium oder substituiertes Ammonium in den entsprechenden stöchiometrischen Mengen bedeutet,
als organische Cobuilder,
(C) 1 bis 40 Gew.-% anionische Tenside und
(D) 0,5 bis 30 Gew.-% nichtionische Tenside.

2. Feste Textilwaschmittel-Formulierung nach Anspruch 1, enthaltend zusätzlich
(E) 0,5 bis 20 Gew.-% weitere organische Cobuilder in Form von niedermolekularen, oligomeren oder polymeren Carbonsäuren oder Phosphonsäuren oder deren Salzen.

3. Feste Textilwaschmittel-Formulierung nach Anspruch 1 oder 2, enthaltend zusätzlich
(F) 0,5 bis 30 Gew.-% Bleichmittel in Form von Percarbonsäuren, Addukten von Wasserstoffperoxid an anorganische Salze oder organische Verbindungen oder von anorganischen Peroxosalzen sowie gegebenenfalls
(G) 0,1 bis 15 Gew.-% Bleichaktivatoren.

4. Feste Textilwaschmittel-Formulierung nach den Ansprüchen 1 bis 3, enthaltend zusätzlich
(H) 0,05 bis 4 Gew.-% Enzyme.

5. Feste Textilwaschmittel-Formulierung nach den Ansprüchen 1 bis 4, enthaltend als eine anorganische Builder-Komponente (A) eine Mischung aus Zeolith A und Natriumcarbonat im Gew.-Verhältnis von 85:15 bis 40:60.

6. Feste Textilwaschmittel-Formulierung nach den Ansprüchen 1 bis 5, enthaltend als Glycin-N,N-diessigsäure-Derivate I für
(B) solche, bei denen R für C₁- bis C₂₀-Alkyl, C₂- bis C₂₀-Alkenyl oder einen Rest der Formel steht.

7. Feste Textilwaschmittel-Formulierung nach den Ansprüchen 1 bis 6, bei der die Komponenten (C) und (D) im Gew.-Verhältnis von 95:5 bis 20:80 stehen.

8. Feste Textilwaschmittel-Formulierung nach den Ansprüchen 1 bis 7 mit einer Schüttdichte von 300 bis 1300 g/l.

## Claims

1. A solid phosphate-free textile detergent formulation, comprising
(A) 1-60% by weight of inorganic builders based on crystalline or amorphous aluminosilicates, crystalline or amorphous silicates and/or carbonates,
(B) 0.1-25% by weight of one or more glycine-N,N-diacetic acid derivatives of the general formula I where
R is C₁-C₃₀-alkyl or C₂-C₃₀-alkenyl, each of which may additionally carry as substituents up to 5 hydroxyl groups, formyl groups, C₁-C₄-alkoxy groups, phenoxy groups or C₁-C₄-alkoxycarbonyl groups and be interrupted by up to 5 non-adjacent oxygen atoms, or alkoxylate groups of the formula - (CH₂)ₖ-O- (A¹O)ₘ- (A²O)ₙ-Y, where A¹ and A² are, independently of one another, 1,2-alkylene groups having 2 to 4 carbon atoms, Y is hydrogen, C₁-C₁₂-alkyl, phenyl or C₁-C₄-alkoxycarbonyl, and k is 1, 2 or 3, and m and n are each from 0 to 50, where the total of m + n must be at least 4, or phenylalkyl groups having from 1 to 20 carbon atoms in the alkyl, a five- or six-membered unsaturated or saturated heterocyclic ring which has up to three hetero atoms from the group consisting of nitrogen, oxygen and sulfur and which can additionally be benzo-fused, it being possible for all the phenyl nuclei and heterocyclic rings mentioned in the meanings of R additionally to carry as substituents up to three C₁-C₄-alkyl groups, hydroxyl groups, carboxyl groups, sulfo groups or C₁-C₄-alkoxycarbonyl groups, or a radical of the formula where A is a C₁-C₁₂-alkylene bridge or a chemical bond, and
M is hydrogen, alkali metal, alkaline earth metal, ammonium or substituted ammonium in the appropriate stoichiometric amounts,
as organic cobuilders,
(C) 1-40% by weight of anionic surfactants and
(D) 0.5-30% by weight of nonionic surfactants.

2. A solid textile detergent formulation as claimed in claim 1, additionally comprising
(E) 0.5-20% by weight of other organic cobuilders in the form of low molecular weight, oligomeric or polymeric carboxylic acids or phosphonic acids or salts thereof.

3. A solid textile detergent formulation as claimed in claim 1 or 2, additionally comprising
(F) 0.5-30% by weight of bleaches in the form of percarboxylic acids, adducts of hydrogen peroxide onto inorganic salts or organic compounds or of inorganic peroxo salts and, where appropriate,
(G) 0.1-15% by weight of bleach activators.

4. A solid textile detergent formulation as claimed in any of claims 1 to 3, additionally comprising
(H) 0.05-4% by weight of enzymes.

5. A solid textile detergent formulation as claimed in any of claims 1 to 4, comprising as an inorganic builder component (A) a mixture of zeolite A and sodium carbonate in the ratio from 85:15 to 40:60 by weight.

6. A solid textile detergent formulation as claimed in any of claims 1 to 5, comprising as glycine-N,N-diacetic acid derivatives I for (B) those where R is C₁-C₂₀-alkyl, C₂-C₂₀-alkenyl or a radical of the formula

7. A solid textile detergent formulation as claimed in any of claims 1 to 6, where the ratio of components (C) and (D) is from 95:5 to 20:80 by weight.

8. A solid textile detergent formulation as claimed in any of claims 1 to 7 with an apparent density of from 300 to 1,300 g/l.

## Revendications

1. Formulation solide de détergent textile, exempte de phosphates, contenant
(A) 1 à 60% en poids d'adjuvants inorganiques à base d'aluminosilicates cristallins ou amorphes, de silicates et/ou de carbonates cristallins ou amorphes,
(B) 0,1 à 25% en poids d'un ou plusieurs dérivés de l'acide glycine-N,N-diacétique de formule générale I dans laquelle
R représente un groupe alkyle en C₁ à C₃₀ ou alcényle en C₂ à C₃₀, qui porte en plus en tant que substituants, jusqu'à 5 groupes hydroxyle, groupes formyle, groupes alcoxy en C₁ à C₄, groupes phénoxy ou groupes (alcoxy en C₁ à C₄)-carbonyle et qui peuvent être interrompus par 5 atomes d'oxygène non vicinaux au maximum, des groupements alcoxylate de formule -(CH₂)ₖ-O-(A¹O)ₘ-(A²O)ₙ-Y, dans laquelle A¹ et A² représentent, indépendamment l'un de l'autre, des groupes 1,2-alkylène ayant 2 à 4 atomes de C, Y représente un atome d'hydrogène, un groupe alkyle C₁ à C₁₂, phényle ou (alcoxy en C₁ à C₄)-carbonyle et k représente le nombre 1, 2 ou 3 et m et n représentent respectivement des nombres de 0 à 50, la somme m + n devant faire au moins 4, des groupes phénylalkyle ayant 1 à 20 atomes de carbone dans le groupe alkyle, un cycle hétérocyclique saturé ou non saturé à 5 ou 6 maillons ayant jusqu'à 3 hétéro-atomes choisis dans le groupe formé par les atomes d'azote, d'oxygène et de soufre, lequel cycle peut de plus être benzocondensé, tous les cycles hétérocycliques et noyaux phényle cités pour les significations de R pouvant encore porter en plus, en tant que substituants, jusqu'à 3 groupes alkyle en C₁ à C₄, groupes hydroxyle, groupes carboxyle, groupes sulfo ou groupes (alcoxy en C₁ à C₄)-carbonyles, ou un résidu de formule dans laquelle A représente un pont alkylène en C₁ à C₁₂ ou une liaison chimique, et
M représente un atome d'hydrogène, un métal alcalin, un métal alcalino-terreux, l'ion ammonium ou l'ion ammonium substitué dans les quantités stoechiométriques correspondantes, en tant que co-adjuvants organiques,
(C) 1 à 20% en poids de tensio-actifs anioniques et
(D) 0,5 à 30% en poids de tensio-actifs non ioniques.

2. Formulation solide de détergent textile selon la revendication 1, contenant en plus
(E) 0,5 à 20% en poids d'autres co-adjuvants organiques sous forme d'acides carboxyliques ou phosphoniques, oligomères ou polymères de faible masse moléculaire ou de leurs sels.

3. Formulation solide de détergent textile selon la revendication 1 ou 2, contenant en plus
(F) 0,5 à 30% en poids d'agents de blanchiment sous forme d'acides percarboxyliques, de produits d'addition du peroxyde d'hydrogène sur des sels inorganiques ou des composés organiques ou de sels peroxo inorganiques, ainsi qu'éventuellement
(G) 0,1 à 15% en poids d'activateurs de blanchiment.

4. Formulation solide de détergent textile selon les revendications 1 à 3, contenant en plus
(H) 0,05 à 4% en poids d'enzymes.

5. Formulation solide de détergent textile selon les revendications 1 à 4, contenant en tant que composant adjuvant inorganique (A), un mélange de zéolite A et de carbonate de sodium dans un rapport pondéral de 85:15 à 40:60.

6. Formulation solide de détergent textile selon les revendications 1 à 5, contenant en tant que dérivés de l'acide glycine-N,N-diacétique pour (B), ceux pour lesquels R représente un groupe alkyle en C₁ à C₂₀, alcényle en C₂ à C₂₀ ou un résidu de formule

7. Formulation solide de détergent textile selon les revendications 1 à 6, dans laquelle les composants (C) et (D) sont dans un rapport pondéral de 95:5 à 20:80.

8. Formulation solide de détergent textile selon les revendications 1 à 7, ayant une densité apparente de 300 à 1300 g/l.
